# EUROPÄISCHE PATENTSCHRIFT

(11) **EP 3 120 747 B1**
(45) Veröffentlichungstag und Bekanntmachung des Hinweises auf die Patenterteilung: **25.08.2021**
(21) Anmeldenummer: 16180467.9
(22) Anmeldetag: 21.07.2016
(51) Int. Cl.: A47L 15/42, A47L 15/23

(54) **WASCHSYSTEM FÜR EINE GESCHIRRSPÜLMASCHINE, SOWIE GESCHIRRSPÜLMASCHINE MIT EINEM SOLCHEN WASCHSYSTEM**
WASHING SYSTEM FOR A DISHWASHER, AND DISHWASHER WITH SUCH A WASHING SYSTEM
SYSTÈME DE LAVAGE POUR UN LAVE-VAISSELLE ET LAVE-VAISSELLE DOTÉ D'UN TEL SYSTÈME DE LAVAGE

(30) Priorität: 21.07.2015 DE 102015111811
(43) Veröffentlichungstag der Anmeldung: 25.01.2017
(73) Patentinhaber: WINTERHALTER GASTRONOM GMBH, 88074 Meckenbeuren (DE)
(72) Erfinder: Duden, Roman, 88048 Friedrichshafen (DE); Singer, Ralf, 88361 Altshausen (DE); Scham, Martin, 88074 Meckenbeuren (DE); Bünner, Martin, 9470 Buchs (CH)
(74) Vertreter: Appelt, Christian W.

(56) Entgegenhaltungen:
- CN-U- 203 447 254
- US-A1- 2003 192 578
- US-A1- 2012 279 536
- US-A1- 2012 285 496
- US-A1- 2013 291 908
- None

## Beschreibung

Die vorliegende Erfindung betrifft ein Waschsystem für eine Geschirrspülmaschine und eine Geschirrspülmaschine, die mit einem solchen Waschsystem ausgestattet ist.

Ein Waschsystem ist typischerweise in der Form von sogenannten Wascharmen ausgebildet, die mit einem fluiden Medium, in der Regel einer Reinigungsflüssigkeit, beaufschlagt werden, wobei das fluide Medium dann über Abgabeelemente, insbesondere Düsen, abgegeben und auf das zu reinigende Geschirr geleitet wird.

Eine Geschirrspülmaschine umfasst mindestens ein solches Waschsystem, typischerweise werden aber mehrere solcher Waschsysteme oder Wascharme an verschiedenen Stellen in der Geschirrspülmaschine angeordnet, insbesondere unter und/oder über den Positionen in der Geschirrspülmaschine, in denen Geschirr zur Reinigung positioniert wird, beispielsweise in entsprechenden Waschkörben.

Ein Waschsystem bzw. Wascharm ist beweglich gelagert, wobei das Waschsystem bzw. der Wascharm während des Betriebs üblicherweise eine Drehbewegung um eine Rotationsachse ausführt, so dass ein Waschsystem bzw. ein Wascharm einen bestimmten Flächenbereich innerhalb der Geschirrspülmaschine abdeckt.

Ein solches Wachsystem ist beispielsweise aus der DE 10 2012 104 026 A1 bekannt. Diese Druckschrift offenbart ein Waschsystem und eine Geschirrspülmaschine mit einem Waschsystem, wobei die Geschirrspülmaschine mehrere Waschsysteme bzw. Wascharme umfasst, die jeweils um eine Drehachse gedreht werden.

Aus der US 2013/0206190 A1 ist ein Waschsystem bekannt, bei dem neben den Düsen auch Aufteilungs- oder Ausbreitungselemente vorgesehen sind, die sich zumindest teilweise über die zugehörigen Düsen erstrecken, so dass diese den Sprühverlauf beeinflussen.

Aus der DE 10 2010 051 218 A1 ist ein Wascharm für eine Reinigungsmaschine zum Reinigen von medizinischen und pharmazeutischen Utensilien bekannt, bei dem die Düsen auf beiden Hälften des Wascharms so ausgebildet sind, dass sie in die gleiche Richtung gerichtet sind.

Aus der EP 0 474 127 A1 ist ferner eine Geschirrspülmaschine bekannt, die einen Wascharm umfasst, der eine nicht-geradlinige Hauptachse mit einem Knick aufweist, der so ausgebildet ist, dass dieser zu einer Änderung der Flussrichtung der Flüssigkeit führt, die innerhalb des Wascharms transportiert wird, um durch diese Richtungsänderung einen Druck auf den Spülarm auszuüben, so dass dieser in Rotationsrichtung angetrieben wird.

Aus der EP 1 334 687 A1 ist ein weiterer Wascharm bekannt, auf dem unterschiedliche Sprühdüsen angeordnet sind, wobei zumindest ein Teil der Sorühdüsen einstellbar bzw. abdeckbar sind, so dass die einzelnen Sprühdüsen auch aktiviert bzw. deaktiviert werden können, so dass der Wascharm abhängig vom Beladungszustand einer Geschirrspülmaschine angepasst werden kann.

Aus der US 2013/0291908 A1 ist ferner ein Wascharm bekannt, auf dem mehrere Düsen auf Wascharmsegmenten verteilt angeordnet werden können, wobei diese Düsen in Öffnungen des Wascharmes eingesetzt sind.

Basierend auf dem oben genannten Stand der Technik ist es eine Aufgabe der vorliegenden Erfindung, ein optimiertes Waschsystem zur Verfügung zu stellen, das besonders effektiv arbeitet und möglichst zuverlässig gute Spülerfolge erzielt.

Diese Aufgabe wird durch ein Waschsystem für eine Geschirrspülmaschine, insbesondere für eine gewerbliche Geschirrspülmaschine, gemäß Anspruch 1, und eine Geschirrspülmaschine, insbesondere eine gewerbliche Geschirrspülmaschine, nach Anspruch 15 gelöst. Die Ansprüche 2 bis 14 betreffen besonders vorteilhafte Ausführungsformen eines Waschsystems gemäß Anspruch 1.

Gemäß der Erfindung wird ein Waschsystem für eine Geschirrspülmaschine zur Verfügung gestellt, das einen Wascharm umfasst, der um eine Drehachse R drehbar ist, wobei der Wascharm mindestens ein Wascharmsegment umfasst, das sich von der Drehachse R aus erstreckt. Das mindestens eine Wascharmsegment umfasst mehrere Abgabeelemente zur Abgabe eines fluiden Mediums, wobei gemäß der Erfindung jedes Wascharmsegment mindestens drei Abgabeelemente umfasst, d.h. insgesamt eine Anzahl N von Abgabeelementen umfasst, mit N ≥ 3. Jedes der Abgabeelemente ist mit Abstand von der Drehachse R angeordnet, so dass jedem Abgabeelement Aₙ ein zugehöriger Abstand rₙ zugewiesen ist, wobei dies für alle Abgabeelemente gilt, so dass n in einem Bereich von 1-N liegt (n = 1...N).

Die einzelnen Abgabeelemente eines Wascharmsegments sind auf unterschiedlichen Positionen des Wascharmsegments angeordnet, und zwar so, dass eine Verbindungslinie zwischen der Drehachse R und einem ersten Abgabeelement A₁ des mindestens einem Wascharmsegments, das den kürzesten Abstand r₁ aller Abgabeelemente Aₙ dieses Wascharmsegments zur Drehachse aufweist, mit einer Verbindungslinie zwischen der Drehachse R und einem anderen Abgabeelement Aₙ des selben Wascharmsegments einen Innenwinkel αₙ bildet.

Die Position eines Abgabeelements Aₙ wird daher zum einen durch seinen Abstand rₙ von der Drehachse R und zum anderen von einer Winkelposition, relativ zu einer Winkelposition des Abgabeelements A₁, das den kürzesten Abstand r₁ aller Abgabeelemente aufweist, bestimmt, so dass jedem Abgabeelement Aₙ ein Abstand rₙ von der Drehachse R und ein Innenwinkel αₙ zugeordnet ist.

Gemäß der Erfindung gilt für jedes Abgabeelement Aₙ eines Wascharmsegments, dass ein zugehöriger Innenwinkel αₙ größer ist als ein Innenwinkel αₙ₋₁ eines anderen Abgabeelements Aₙ₋₁ des selben Wascharmsegments, wenn der Abstand rₙ des Abgabeelements Aₙ von der Drehachse R größer ist als der Abstand rₙ₋₁ des Abgabeelements Aₙ₋₁ von der Drehachse R.

In diesem Zusammenhang ist darauf hinzuweisen, dass im Hinblick auf zwei Verbindungslinien, einer Verbindungslinie zwischen der Drehachse R und einem ersten Abgabeelement und einer Verbindungslinie zwischen der Drehachse R und einem zweiten Abgabeelement auf demselben Wascharmsegment, die sich daher in der Drehachse R schneiden, zwei Winkel definiert werden können, die sich von ihrem Betrag unterscheiden, wenn die beiden Abgabeelemente nicht so angeordnet sind, dass sich die beiden Verbindungslinien parallel erstrecken. Unter einem Innenwinkel im Sinne der Erfindung ist jedoch immer der kleinere dieser beiden Winkel zu verstehen.

Ein Waschsystem mit solchermaßen angeordneten Abgabeelementen hat den Vorteil, dass die Abgabeelemente optimal angeordnet sind, so dass zum einen eine ausreichende und gute Abdeckung der Bereiche der Geschirrspülmaschine, in denen Geschirr zur Reinigung positioniert wird, gewährleistet ist, während gleichzeitig sichergestellt werden kann, dass ein Überschneiden der Abgabebereiche der einzelnen Abgabeelemente, typischerweise Abgabekegel, stark vermindert und bevorzugt vollständig vermieden werden kann, zumindest bis zu einem bestimmten Abstand von den Abgabeelementen, der für das Spülen des in die Geschirrspülmaschine einzusetzenden Spülguts relevant ist, insbesondere der Abstand der Abgabeelemente zu den Positionen, in denen typischerweise das Spülgut in der Geschirrspülmaschine positioniert wird, bspw. in entsprechenden Waschkörben.

Das Waschsystem stellt daher eine optimierte Verteilung der Abgabeelemente auf einem Wascharmsegment zur Verfügung, darüber hinaus hat eine solche Anordnung von Abgabeelementen in einem Wascharmsegment auch den Vorteil, dass eine Strömungsoptimierung bei der Zuführung des fluiden Mediums innerhalb eines Zuführkanals innerhalb des Wascharmsegments realisiert wird, die dazu führt, dass ein Überströmen von Düsen durch das fluide Medium innerhalb des Zuführkanals stark vermindert wird. Dadurch wird zum einen ein besonders verlustarmes System zur Verfügung gestellt, das damit Energie spart, zum anderen werden die Konstanz und die Qualität der Abgabe des fluiden Mediums durch die Abgabeelemente verbessert.

Insgesamt stellt daher das Waschsystem der vorliegenden Erfindung ein strömungsoptimiertes und damit energieeffizientes System zur Verfügung, das darüber hinaus bei weniger Aufwand, insbesondere bei geringerem energetischem Aufwand, verbesserte Spülergebnisse liefert.

Bevorzugt sind sämtliche Abgabeelemente auf einer Seite des Waschsystems angeordnet, nämlich auf der dem Spülgut zugewandten Seite. In besonderen Fällen ist es jedoch auch möglich, ein Waschsystem vorzusehen, das auf beiden Seiten, also oben und unten, Abgabeelemente aufweist, beispielsweise wenn ein Waschsystem so angeordnet ist, dass sowohl oberhalb als auch unterhalb des Waschsystems Spülgut angeordnet werden kann.

Gemäß der Erfindung sind die Abgabeelemente auf einem Wascharmsegment so angeordnet, dass ein Innenwinkel αₘₐₓ für das Abgabeelement Aₘₐₓ, das auf dem Wascharmsegment den größten Abstand rₘₐₓ aller Abgabeelemente dieses Wascharmsegments von der Drehachse R aufweist, mindestens 60° beträgt. Bei einer besonders bevorzugten Ausführungsform beträgt dieser Winkel αₘₐₓ bevorzugt mindestens 80°. Besonders bevorzugt liegt der Winkel αₘₐₓ in einem Bereich von 60° bis 80°.

Auf diese Weise wird sichergestellt, dass der oben genannte Effekt besonders gut verwirklicht wird, ferner wird bereits ohne Bewegung bzw. Rotation des Waschsystems bereits ein großer Winkelbereich innerhalb einer Geschirrspülmaschine abgedeckt.

Auch ist es, insbesondere bei der Abdeckung eines besonders großen Winkelbereichs, besonders gut möglich, Abgabeelemente so anzuordnen, dass ein Spülgut bzw. ein bestimmter Bereich eines Spülguts durch verschiedene Abgabeelemente eines einzelnen Wascharmsegments mit dem fluiden Medium beaufschlagt werden, ohne dass sich die Abgabeelemente gegenseitig beeinflussen bzw. sich die Abgabebereiche oder Abgabekegel der Abgabeelemente überschneiden.

Dadurch wird, mit sehr geringem energetischen Aufwand, sichergestellt, dass ein sehr gutes Spülergebnis erzielt werden kann, insbesondere auch weil bereits nach einmaligem Überstreichen eines bestimmten Bereichs innerhalb der Geschirrspülmaschine mit dem einen Wascharmsegment eine Beaufschlagung des Spülguts mittels zweier oder sogar mehrerer Abgabeelemente ermöglicht wird, wobei die mehrfache Beaufschlagung allerdings nicht gleichzeitig und damit sich gegenseitig beeinflussend, sondern, aufgrund der Position und Anordnung der Abgabeelemente auf dem Wascharmsegment, zeitlich versetzt stattfindet.

Gemäß einer besonderen Ausführungsform sind die Abgabeelemente auf einem Wascharmsegment so angeordnet, dass eine Differenz zwischen zwei Innenwinkeln αₙ und αₙ₋₁ für zwei unterschiedliche Abgabeelemente Aₙ und Aₙ₋₁ auf einem Wascharmsegment mindestens 2° beträgt. Bei besonders bevorzugten Ausführungsformen beträgt die Differenz sogar mindestens 3° oder sogar mindestens 5°.

Bei besonders bevorzugten Ausführungsformen beträgt die Differenz zwischen zwei Innenwinkeln immer mindestens 2°, während jedoch bei zumindest einigen anderen Abgabeelementen die Differenz größer ist, beispielsweise mindestens 3° oder mindestens 5°, so dass Differenzen zwischen zwei Innenwinkeln zwischen "benachbarten" Abgabeelementen, also zwischen zwei Abgabeelementen, die den geringsten Unterschied im Hinblick auf ihren Abstand r von der Drehachse R aufweisen, immer mindestens 2° betragen, in einigen Fällen jedoch auch größer sind.

Bei einer weiteren Ausführungsform sind die Abgabeelemente Aₙ auf einem Wascharmsegment bevorzugt jeweils in unterschiedlichen Abständen rₙ von der Drehachse R angeordnet, was eine besonders bevorzugte Verteilung der Abgabeelemente in radialer Richtung ermöglicht und daher die oben genannten Effekte verstärkt.

Bei einer besonderen Ausführungsform umfasst der Wascharm mindestens zwei Wascharmsegmente, die sich von der Drehachse R aus in unterschiedlichen Richtungen erstrecken, wobei bevorzugt genau zwei Wascharmsegmente vorgesehen sind, die sich von der Drehachse R aus in unterschiedliche Richtungen, insbesondere in entgegengesetzte Richtungen, erstrecken. Dies hat den Vorteil, dass der Wascharm eine besonders bevorzugte Gewichtsverteilung um die Drehachse R darstellt, was für die Rotationsbewegung günstig ist. Auch wird dadurch die Verteilung und das Zusammenwirken der Abgabeelemente auf den einzelnen Wascharmsegmente auf besonders vorteilhafte Weise unterstützt, so dass ein gutes Spülergebnis erzielt werden kann.

Bevorzugt ist das Waschsystem so ausgebildet, dass ein Querschnitt des Wascharms in einer Ebene senkrecht zur Drehachse R im Wesentlichen S-förmig ausgebildet ist. Dies bedeutet, dass der Wascharm bspw. in einer Draufsicht, also in einer Sicht auf den Wascharm in Richtung der Drehachse, S-förmig ausgebildet ist. In diesem Zusammenhang muss darauf hingewiesen werden, dass je nach Blickrichtung auf einen Wascharm, von unten oder von oben, bzw. je nachdem von welcher Seite der oben genannte Querschnitt betrachtet wird, der Wascharm S-förmig oder aber in Form eines inversen bzw. spiegelförmigen S ausgebildet ist.

Eine solche Ausgestaltung des Wascharms führt dazu, dass der Wascharm, unter Berücksichtigung der speziellen Anordnung der Abgabeelemente gemäß dieser Erfindung, mit geringem Materialaufwand und damit mit geringem Gewicht hergestellt werden kann. Insbesondere in den Fällen, in denen der Innenwinkel αₘₐₓ für das Abgabeelement Aₘₐₓ, das auf einem Wascharmsegment den größten Abstand rₘₐₓ aufweist, sehr groß ist, beispielsweise 40° oder mehr beträgt, spielt dies eine erhöhte Rolle, was insbesondere dadurch deutlich wird, dass die (gedachte) Verbindungslinie zwischen der Drehachse R und dem Abgabeelement Aₘₐₓ, in der Draufsicht, also in Richtung der Drehachse R gesehen, weitgehend über Bereiche verläuft, die nicht über bzw. unter dem Wascharmsegment liegen, d.h. in diesem Bereich keinerlei Material des Wascharmsegments vorliegt, was das Gesamtgewicht reduziert.

Bei einer besonderen Ausführungsform ist die Anzahl des Abgabeelements und/oder die Position der Abgabeelemente auf einem Wascharmsegment unterschiedlich zu der Anzahl und/oder der Position der Abgabeelemente auf einem anderen Wascharmsegment des Waschsystems. Zwar ist es auch möglich, dass die einzelnen Wascharmsegmente im Hinblick auf den Abstand rₙ und den Innenwinkel αₙ identisch ausgebildet sind, allerdings führt eine unterschiedliche Anordnung der Abgabeelemente auf einzelnen Wascharmsegmenten dazu, dass das Spülgut von jedem der Wascharmsegmente unterschiedlich mit dem fluiden Medium beaufschlagt wird, was das Spülergebnis noch weiter verbessert.

Bei einer besonderen Ausführungsform umfasst jedes Wascharmsegment einen als Hohlraum ausgebildeten Zuführkanal zur Aufnahme eines fluiden Mediums und zur Zuführung des fluiden Mediums zu den Abgabeelementen, wobei der Zuführkanal so ausgebildet ist, dass sich der Querschnitt des Zuführkanals in einer Ebene senkrecht zu einer Tangente einer Mittellinie des Wascharmsegments mit zunehmendem Abstand von der Drehachse R verjüngt. Die Verjüngung kann dabei kontinuierlich erfolgen, es ist allerdings auch möglich, dass eine stufenweise Verjüngung vorgesehen ist, auch ist es möglich, dass die Verjüngung teilweise kontinuierlich und teilweise über Stufen erfolgt. Unter der Mittellinie ist in diesem Sinne dieser Erfindung eine Linie zu verstehen, die sich, in Draufsicht auf das Waschsystem in Richtung der Drehachse R, ausgehend von der Drehachse R in einer Ebene, die senkrecht zur Drehachse R verläuft, in beide Richtungen der Erstreckung der Wascharmsegmente so erstreckt, dass der Abstand der Mittellinie zu einer vorderen Kante des Wascharmsegments genauso groß ist wie der Abstand der Mittellinie zu einer hinteren Kante des Wascharmsegments. Die Mittellinie teilt daher die Wascharmsegmente, im Hinblick auf eine Querschnittsebene oder Betrachtungsebene, die senkrecht zur Drehachse R verläuft, in zwei weitgehend gleichgroße Teilbereiche.

Diese Ausgestaltung hat den Vorteil, dass möglichst gleichmäßige Strömungsgeschwindigkeiten erzeugt werden, sodass Turbulenzen innerhalb des Zuführkanals weitgehend vermieden werden.

Bevorzugt ist die Verjüngung des Zuführkanals mit zunehmenden Abstand von der Drehachse in einem Ausmaß ausgebildet, das im Wesentlichen proportional zur Abnahme eines Volumenstroms des fluiden Mediums, mit zunehmendem Abstand von der Drehachse, ist, die durch die Abgabe des fluiden Mediums durch die Abgabeelemente hervorgerufen wird. Dadurch wird besonders effektiv sichergestellt, dass die Strömungsgeschwindigkeit innerhalb des Zuführkanals weitgehend konstant bleibt. Die dadurch hervorgerufene Vermeidung oder zumindest Verminderung von Turbulenzen führt zum einen dazu, dass das Waschsystem energetisch günstiger ist, ferner dazu, dass die Abgabecharakteristik der Abgabeelemente besonders exakt gesteuert und eingehalten werden kann, ferner sehr geringe Fluktuationen der Abgabecharakteristik entstehen.

Bei einer besonders bevorzugten Ausführungsform sind alle Abgabeelemente des Wascharmsegmentes in einem Bereich von einer Mittellinie des Wascharmsegmentes bis zu einer seitlichen Begrenzung des Wascharmsegments angeordnet, die in Rotationsrichtung des Wascharmes oder in Bewegungsrichtung eines Wascharmsegments vorne liegt. Diese Anordnung der Abgabeelemente in einem Randbereich hat insbesondere den Effekt, dass ein Überströmen der Abgabeelemente durch das fluide Medium in dem Zuführkanal weiter reduziert wird, was die energetische Effizienz und das zu erzielende Spülergebnis weiter verbessert.

Bevorzugt sind die Abgabeelemente als Düsen ausgebildet, wobei ferner bevorzugt zumindest nicht alle Düsen eines Wascharmsegments oder eines Waschsystems die gleiche Abstrahlcharakteristik aufweisen.

Die Abstrahlcharakteristik einer Düse kann zum einen durch die räumliche Positionierung und die Stellung der Düse beeinflusst werden. Der Abstrahlbereich, bei dem es sich typischerweise um einen Abstrahlkegel oder einen Abstrahlfächer handelt, kann zwar im Wesentlichen rotationssymmetrisch sein, er kann aber auch nicht rotationssymmetrisch sein, sodass auch eine Rotation der Düse um ihre Achsen die Abstrahlcharakteristik verändert. Eine Auswahl unterschiedlicher Abstrahlcharakteristiken von Düsen ermöglicht es daher, im Zusammenhang mit der besonderen Positionierung der Abgabeelemente auf einem Wascharmsegment, eine gute Abdeckung der verschiedenen Bereiche der Geschirrspülmaschine sicherzustellen, beispielsweise auch Abgabeelemente dichter anzuordnen, wobei dennoch ein Überlappen der Abstrahlbereiche und eine gegenseitige negative Beeinflussung der Abstrahlbereiche, die dadurch hervorgerufen würde, zu vermeiden.

Bevorzugt sind die Abgabeelemente in einem äußeren Bereich des Wascharmsegments dichter angeordnet als in einem inneren Bereich des Wascharmsegments. Dies ist bevorzugt, weil aufgrund der Rotationsbewegung des Waschsystems während des Spülvorgangs die radial äußeren Bereiche eine größere Fläche und einen größeren Bereich abdecken müssen als die radial innen liegenden Bereiche. Auf diese Weise kann ein gleichmäßig gutes Spülergebnis erzielt wird, unabhängig davon, an welcher Stelle innerhalb der Geschirrspülmaschine sich das Spülgut befindet, beispielsweise in einem äußeren Bereich eines Spülkorbs oder in einem inneren Bereich.

Eine solche Verdichtung von Abgabeelementen in einem äußeren Bereich kann sowohl bei einem einzelnen Wascharmsegment vorgesehen werden, eine Verdichtung in einem äußeren Bereich ist jedoch insbesondere auch im Hinblick auf mehrere, zusammenwirkende Wascharmsegmente beziehungsweise ein gesamtes Waschsystem mit unterschiedlichen Wascharmsegmenten bevorzugt.

Gemäß einer besonderen Ausführung des erfindungsgemäßen Waschsystems ist mindestens ein Abgabeelement Aₙ so ausgebildet und auf einem Wascharmsegment angeordnet, dass eine Hauptabstrahlrichtung oder eine Mittelachse des Abgabebereichs relativ zu Drehachse R um einen Winkel (γ₁) gekippt ist.

Dies hat den Vorteil, dass eine noch bessere Abdeckung der Bereiche der Geschirrspülmaschine sichergestellt wird, wobei ein Überlappen der Abgabebereiche der Abgabeelemente vermieden werden kann. Ferner kann dadurch zusätzlich sichergestellt werden, dass ein Antrieb des Waschsystems durch die Rückstrahlkraft der entsprechend angeordneten Abgabeelemente gewährleistet oder unterstützt wird.

Gemäß einer weiteren bevorzugten Ausführungsform des erfindungsgemäßen Waschsystems sind mindestens zwei Abgabeelemente Aₙ auf einem Wascharmsegment als Düsen ausgebildet, wobei die Düsen jeweils eine längliche Abgabeöffnung aufweisen, so dass eine Längsachse jeder der Abgabeöffnungen definiert wird, die sich in Richtung der längsten Ausdehnung der Abgabeöffnung erstreckt, wobei die beiden Abgabeelemente so angeordnet sind, dass die Längsachsen der beiden Abgabeelemente nicht parallel zueinander verlaufen und eine Längsachse mindestens einer Abgabeöffnung so liegt, dass sie bzw. ihre Verlängerung nicht die Drehachse R schneidet.

Auch diese unterschiedliche Ausgestaltung der Abgabeelemente führt dazu, dass eine Überlappung der Abstrahlbereiche noch besser vermieden werden kann, gleichzeitig aber sämtliche relevanten Bereiche der Geschirrspülmaschine zuverlässig abgedeckt werden, so dass ein sehr gutes Spülergebnis erzielt werden kann.

Die vorliegende Erfindung betrifft auch eine Geschirrspülmaschine, insbesondere eine gewerbliche Geschirrspülmaschine, die mindestens ein Waschsystem nach einem der vorhergehenden Ansprüche umfasst.

Wie bereits erwähnt umfasst eine Geschirrspülmaschine in der Regel mehrere Waschsysteme, die bevorzugt unter und/oder über beispielsweise Waschkörben angeordnet sind, in die Spülgut innerhalb einer Geschirrspülmaschine eingesetzt werden kann.

Eine besonders bevorzugte Geschirrspülmaschine umfasst beispielsweise zwei Spülkörbe, wobei ein erstes Waschsystem unter einem unteren Spülkorb angeordnet ist, während ein zweites Waschsystem zwischen den beiden Spülkörben angeordnet ist, und wobei gegebenenfalls zusätzlich ein weiteres Waschsystem über dem oberen Spülkorb angeordnet ist.

Bei einer solchen Geschirrspülmaschine weist das Waschsystem, das unter dem unteren Spülkorb angeordnet ist, sodass Spülgut lediglich oberhalb des Waschsystems positioniert werden kann, Abgabeelemente, insbesondere Düsen, lediglich auf seiner Oberseite auf. Analog weist ein Waschsystem, das so angeordnet ist, dass Spülgut lediglich unter diesem Waschsystem in der Geschirrspülmaschine positioniert werden kann, Abgabeelemente nur an seiner Unterseite auf. Waschsysteme, die so angeordnet, dass Spülgut sowohl oberhalb als auch unterhalb positioniert werden kann, weisen bevorzugt Abgabeelemente sowohl an der Oberseite als auch an der Unterseite auf.

Diese und weitere Merkmale und Vorteile der vorliegenden Erfindung werden anhand der nachfolgenden Figuren, die besonders bevorzugte Ausführungsformen der Erfindung zeigen, deutlich:
- Figs. 1 bis 3: zeigen eine Ausführungsform eines erfindungsgemäßen Waschsystems,
- Fig. 4: zeigt einen Teilquerschnitt eines Wascharmsegments eines erfindungsgemäßen Waschsystems mit einem Abgabeelement; und
- Fig. 5: zeigt einen anderen Teilquerschnitt eines Wascharmsegments eines erfindungsgemäßen Waschsystems mit einem anderen Abgabeelement.

Die Figuren 1 bis 3 zeigen eine Ausführungsform eines erfindungsgemäßen Waschsystems 10, wobei das gezeigte Waschsystem insgesamt zwei Wascharmsegmente umfasst.

Das Waschsystem 10 ist so ausgebildet, dass es um eine Drehachse R gedreht werden kann, wenn es in einer Geschirrspülmaschine, insbesondere in einer gewerblichen Geschirrspülmaschine, eingebaut ist und betrieben wird.

Die zwei Wascharmsegmente 100 des Waschsystems 10 sind, in der Ansicht der Figuren 1 bis 3, als inverses S bzw. Fragezeichen ausgebildet. Die Wascharmsegmente 100 erstrecken sich, im Wesentlichen von der Drehachse R aus ausgehend, in im Wesentlichen entgegengesetzte Richtungen, wobei auf jedem der Wascharmsegmente 100 insgesamt eine Anzahl von N Abgabeelementen Aₙ vorhanden ist, wobei bei der gezeigten Ausführungsform jeweils 10 Abgabeelemente vorgesehen sind, so dass N = 10 ist.

Bei den in den Figuren 1 bis 3 gezeigten Waschsystemen sind die Abgabeelemente Aₙ lediglich auf einer Seite angeordnet, nämlich auf der nach Einbau des Waschsystems in eine Geschirrspülmaschine dem Spülgut zugewandten Seite.

In diesem Zusammenhang soll auch darauf hingewiesen werden, dass es prinzipiell auch möglich ist, dass eine andere Ausführungsform eines Waschsystems Abgabeelemente Aₙ auf beiden Seiten, sowohl auf einer Oberseite als auch auf einer Unterseite, aufweist, so dass eine Wasch- oder Spülflüssigkeit in beide Richtungen abgegeben werden kann.

Das Abgabeelement, das auf einem Wascharmsegment 100 den geringsten Abstand zur Drehachse R aufweist, wird als Abgabeelement A₁ bezeichnet, das Abgabeelement, das den größten Abstand von der Drehachse R aufweist, wird als Abgabeelement Aₘₐₓ bezeichnet (bei der gezeigten Ausführungsform auch Abgabeelement A₁₀). Das in den Figuren 1 bis 3 gezeigte Waschsystem 10 dreht sich bei einem ordnungsgemäßen Einbau in eine Geschirrspülmaschine, in der in den Figuren gezeigten Ansicht, im Uhrzeigersinn. Die seitliche Begrenzung jedes Wascharmsegments 100, die in Rotationsrichtung bzw. Drehrichtung des Waschsystems 10 oder in Bewegungsrichtung des Wascharmsegments 100 vorne liegt, wird daher als vordere seitliche Begrenzung 120 bezeichnet, während die seitliche Begrenzung, die in Rotationsrichtung oder Drehrichtung des Waschsystems oder in Bewegungsrichtung des Wascharmsegements hinten liegt, als hintere seitliche Begrenzung 140 des jeweiligen Wascharmsegments 100 bezeichnet wird.

Fig. 2 verdeutlicht insbesondere die Positionierung der Abgabeelemente Aₙ auf den Wascharmsegmenten 100 und erläutert die Innenwinkel αₙ.

Wie in Fig. 2 ersichtlich umfasst bei dieser Ausführungsform jedes Wascharmsegment 100 insgesamt 10 Abgabeelemente A₁ bis A₁₀, wobei das Abgabeelement A₁ das Abgabeelement ist, das den geringsten Abstand r₁ von der Drehachse R aufweist, während das Abgabeelement A₁₀ (das dem Abgabeelement Aₘₐₓ entspricht) das Abgabeelement ist, das den größten Abstand von der Drehachse R aufweist. Eine Verbindungslinie zwischen der Drehachse R und einem Abgabeelement bildet mit einer Verbindungslinie zwischen der Drehachse R und einem anderen Abgabeelement einen Innenwinkel a.

Auf dem in Fig. 2 links gezeigten Wascharmsegment ist beispielsweise der Innenwinkel α₅ dargestellt, der dem Winkel entspricht, der, an der Drehachse R, zwischen einer Verbindungslinie, die sich von der Drehachse R zu dem Abgabeelement A₁ erstreckt und einer Verbindungslinie, die sich zwischen der Drehachse R und dem Abgabeelement A₅ erstreckt, gebildet wird. Auf dem in Fig. 2 auf der rechten Seite dargestellten Wascharmsegment 100 ist analog ein Innenwinkel α₂ dargestellt, der dem Winkel entspricht, der, an der Drehachse R, zwischen einer Verbindungslinie, die sich von der Drehachse R zu dem Abgabeelement A₁ erstreckt und einer Verbindungslinie, die sich zwischen der Drehachse R und dem Abgabeelement A₂ erstreckt, gebildet wird.

Die Position des Abgabeelements A₁, das den geringsten Abstand zur Drehachse R aufweist, wird daher durch den Abstand r₁ definiert, während die relative Positionierung aller anderer Abgabeelemente Aₙ relativ zum ersten Abgabeelement A₁ definiert wird, durch den jeweiligen Abstand zur Drehachse R, nämlich rₙ, und durch den entsprechenden Innenwinkel αₙ. In diesem Sinne beträgt der Innenwinkel α₁, der dem ersten Abgabeelements A₁ zugeordnet ist, immer 0°.

Die Position des Abgabeelements Aₘₐₓ, das den größten Abstand von der Drehachse R aufweist, definiert daher den Innenwinkel αₘₐₓ. Wie oben erläutert, umfasst das Wascharmsegment 100, das in Fig. 2 auf der linken Seite gezeigt ist, insgesamt 10 Abgabeelemente, und das Abgabeelement A₁₀=Aₘₐₓ, das den größten Abstand von der Drehachse R aufweist, schließt einen Innenwinkel αₘₐₓ ein, der, bei dieser Ausführungsform, größer als 60° ist, und bei dieser Ausführungsform zwischen 61° und 62° liegt.

Der Innenwinkel αₘₐₓ des Wascharmsegments 100, das in Fig. 2 auf der rechten Seite gezeigt ist, ist größer als 75° und beträgt bei dieser Ausführungsform etwa 80°.

Wie bereits oben erläutert, können zwischen zwei Verbindungslinien, die in der Drehachse R zusammentreffen, auch jeweils zwei Winkel definiert werden, wobei der Innenwinkel αₙ im Sinne dieser Erfindung immer der kleinere der beiden Winkel ist. Der andere, größere Winkel, auf den bei der Definition dieser Erfindung jedoch nicht Bezug genommen worden ist, hat daher eine Größe von 360° - αₙ.

Fig. 3 zeigt eine Ansicht, in der eine Mittellinie 130 für jedes der Wascharmsegmente 100 eingezeichnet ist. Die Mittellinie wird in einer Draufsicht oder alternativ in einer Unteransicht, also in einer Ansicht parallel zur Drehachse R bestimmt, wobei in dieser Ansicht die Mittellinie so angeordnet ist, dass der Abstand der Mittellinie, in einer Ebene senkrecht zur Drehachse R, in der auch die Mittellinie verläuft, betrachtet, zu einer vorderen seitlichen Begrenzung 120 des Wascharmsegments genauso groß ist wie der Abstand zu einer hinteren seitlichen Begrenzung 140 des Wascharmsegments 100.

Wie in Fig. 3 gut zu erkennen ist, liegen sämtliche Abgabeelemente in einem Bereich von dieser Mittellinie des Wascharmsegments bis zu der vorderen seitlichen Begrenzung 120 des jeweiligen Wascharmsegments 100. Die Abgabeelemente Aₙ liegen daher sämtlich entweder auf der Mittellinie oder davor, d.h. in einem Bereich von der Mittellinie 130 ausgehend in eine Richtung auf die vordere seitliche Begrenzung 120 des Wascharmsegments 100.

Wie ebenfalls in Figur 3 ersichtlich, sind bei dieser Ausführungsform alle Abgabeelemente Aₙ in Form von Düsen ausgebildet, wobei die Düsen eine längliche Abgabeöffnung aufweisen, so dass eine Längsachse jeder Abgabeöffnung definiert wird, die sich jeweils entlang der längsten Ausdehnung der Abgabeöffnungen erstreckt.

Bei dieser Ausführungsform sind die als Düsen ausgebildeten Abgabeelemente so ausgebildet und angeordnet, dass sich, auf jedem der Wascharmsegmente 100, die Längsachsen der Abgabeöffnungen der meisten Abgabeelemente Aₙ so erstrecken, dass sie die Drehachse R schneiden. Auf jedem Wascharmsegment 100 sind jedoch zwei Abgabeelemente, nämlich jeweils die Abgabeelemente A₇ und A₉, so ausgebildet, dass die Längsachsen oder ihre Verlängerungen nicht die Drehachse R schneiden, vielmehr ist die Längsachse des Abgabeelements A₇ gegenüber einer solchen Anordnung in etwa um 45° gedreht, während die Längsachse der Abgabeöffnung des Abgabeelements A₉ gegenüber einer solchen Ausrichtung in etwa um 90° gedreht ist.

Dies verhindert eine Überlappung der Abgabebereiche benachbarter Abgabeelemente und sorgt daher für ein besonders gutes Spülergebnis.

Figur 4 zeigt einen Teilquerschnitt durch ein Wascharmsegment eines erfindungsgemäßen Waschsystems, wobei der Teilquerschnitt durch einen Bereich des Wascharmsegments geführt ist, in dem ein Abgabeelement Aₙ vorgesehen ist, das bei dieser Ausführungsform als Düse ausgebildet ist. Die Düse ist bei dieser Ausführungsform so ausgebildet, dass sie einen Abstrahlbereich aufweist, der im Wesentlichen die Form eines Kegels hat, wobei der Öffnungswinkel des Kegels mit β₁ bezeichnet ist.

Der Öffnungswinkel β₁ kann für alle Abgabeelement Aₙ, die auf einem Wascharmsegment 100 angeordnet sind, identisch sein, der Öffnungswinkel kann jedoch von Düse zu Düse oder auch bei einer Düse in Abhängigkeit von der Schnittebene variieren. Bevorzugte Öffnungswinkel liegen in einem Bereich von 30° bis 80°, insbesondere in einem Bereich von 50° bis 70°. Bei der in der Figur 4 gezeigten Ausführungsform beträgt der Öffnungswinkel β₁ knapp 60°.

Wie in Figur 4 ersichtlich, ist die Abgabevorrichtung Aₙ bei dieser Ausführungsform so ausgebildet, dass eine Mittelachse des Öffnungskegels oder eine Hauptabstrahlrichtung des Abgabebereichs im Wesentlichen senkrecht, also parallel zur Drehachse R, verläuft.

Fig. 5 zeigt einen anderen Teilquerschnitt durch ein Wascharmsegment 100 eines erfindungsgemäßen Waschsystems 10, wobei in diesem Querschnitt ebenfalls ein Abgabeelement Aₙ vorgesehen ist.

Auch dieses Abgabeelement Aₙ weist einen im Wesentlichen kegelförmigen Abgabebereich auf, wobei der Kegel einen Öffnungswinkel von β₂ aufweist, der, bei dieser Ausführungsform, genauso groß ist wie β₁, bei anderen Ausführungsformen aber auch von β₁ unterschiedlich ausgebildet sein kann.

Wie in Fig. 5 ersichtlich, ist jedoch eine Mittelachse des Öffhungskegels bzw. des Abstrahlkegels oder eine Hauptabstrahlrichtung des Abgabebereichs gegenüber der Senkrechten, also relativ zur Drehachse R, gekippt, und zwar um einen Winkel γ₁, der bei dieser Ausführungsform etwa 30° beträgt.

Wie bereits erläutert, können die Abstrahlcharakteristiken der Abgabeelemente Aₙ voneinander variieren, sowohl durch Änderungen des Öffnungswinkels β₁, β₂, als auch durch Änderung des Winkels γ₁, in einem Winkel relativ zur Drehachse R, wobei natürlich die Düsen auch relativ zur Mittelachse 180 gedreht werden können, was bei nicht symmetrischen Abstrahlbereichen der Düse ebenfalls die Abstrahlcharakteristik verändert.

Die in der Beschreibung, den Ansprüchen und den Figuren offenbarten Merkmale der Erfindung können sowohl einzeln als auch in beliebiger Kombination für die Verwirklichung der Erfindung wesentlich sein.

## Patentansprüche

1. Waschsystem für eine Geschirrspülmaschine, das einen Wascharm umfasst, der um eine Drehachse R drehbar ist, wobei der Wascharm mindestens ein Wascharmsegment umfasst, das sich von der Drehachse R aus erstreckt,
wobei das mindestens eine Wascharmsegment N Abgabeelemente zur Abgabe eines fluiden Mediums umfasst, mit N ≥ 3, wobei jedes Abgabeelement Aₙ in einem Abstand rₙ, mit n = 1...N, von der Drehachse R beabstandet angeordnet ist, wobei eine Verbindungslinie zwischen der Drehachse R und einem ersten Abgabeelement A₁ des mindestens einen Wascharmsegments, das den kürzesten Abstand r₁ aller Abgabeelemente Aₙ dieses Wascharmsegments zur Drehachse R aufweist, mit einer Verbindungslinie zwischen der Drehachse R und jedem der anderen Abgabeelement Aₙ desselben Wascharmsegments, mit n = 2...N, jeweils einen Innenwinkel αₙ, mit n = 2...N, bildet,
wobei ein Innenwinkel αₙ für jedes Abgabeelement Aₙ, mit n = 2...N, eines Wascharmsegments größer ist als ein Innenwinkel αₙ₋₁ für ein anderes Abgabeelement Aₙ₋₁, mit n = 2...N, desselben Wascharmsegments, wenn der Abstand rₙ des Abgabeelements Aₙ von der Drehachse R größer ist als der Abstand rₙ₋₁ des Abgabeelements Aₙ₋₁ von der Drehachse R, **dadurch gekennzeichnet, dass** die Abgabeelemente auf
dem Wascharmsegment so angeordnet sind, dass eine Differenz zwischen zwei Innenwinkeln αₙ und αₙ₋₁ für zwei unterschiedliche Abgabeelemente Aₙ und Aₙ₋₁ auf dem Wascharmsegment mindestens 2° beträgt, und
die Abgabeelemente auf dem Wascharmsegment so angeordnet sind, dass der Innenwinkel αₘₐₓ für das Abgabeelement Aₘₐₓ, das auf dem Wascharmsegment den größten Abstand rₘₐₓ aller Abgabeelemente dieses Wascharmsegments von der Drehachse R aufweist, mindestens 60° beträgt.

2. Waschsystem nach Anspruch 1, **dadurch gekennzeichnet, dass** die Abgabeelemente auf einem Wascharmsegment so angeordnet sind, dass eine Differenz zwischen zwei Innenwinkeln αₙ und αₙ₋₁ für zwei unterschiedliche Abgabeelemente Aₙ und Aₙ₋₁ auf einem Wascharmsegment mindestens 3° beträgt, bevorzugt mindestens 5° beträgt.

3. Waschsystem nach einem der vorhergehenden Ansprüche, **dadurch gekennzeichnet, dass** die Abgabeelemente Aₙ auf einem Wascharmsegment jeweils in unterschiedlichen Abständen rₙ von der Drehachse R beabstandet angeordnet sind.

4. Waschsystem nach einem der vorhergehenden Ansprüche, **dadurch gekennzeichnet, dass** der Wascharm mindestens zwei Wascharmsegmente, bevorzugt genau zwei Wascharmsegmente, umfasst, die sich von der Drehachse R aus in unterschiedliche Richtungen erstrecken.

5. Waschsystem nach Anspruch 4, **dadurch gekennzeichnet, dass** ein Querschnitt des Wascharms in einer Ebene senkrecht zur Drehachse R im Wesentlichen S-förmig oder in Form eines spiegelbildlichen S ausgebildet ist.

6. Waschsystem nach einem der Ansprüche 4 bis 5, **dadurch gekennzeichnet, dass** sich die Anzahl der Abgabeelemente und/oder die Position der Abgabeelemente auf einem Wascharmsegment von der Anzahl der Abgabeelemente und/oder der Position der Abgabeelemente auf einem anderen Wascharmsegment unterscheidet.

7. Waschsystem nach einem der vorhergehenden Ansprüche, **dadurch gekennzeichnet, dass** jedes Wascharmsegment einen als Hohlraum ausgebildeten Zuführkanal zur Aufnahme eines fluiden Mediums und zur Zuführung des fluiden Mediums zu den Abgabeelementen aufweist, wobei sich der Querschnitt des Zuführkanals in einer Ebene senkrecht zu einer Tangente einer Mittellinie des Wascharmsegments mit zunehmendem Abstand von der Drehachse R verjüngt.

8. Waschsystem nach Anspruch 7, **dadurch gekennzeichnet, dass** die Verjüngung des Zuführkanals in einem Maße stattfindet, das im Wesentlichen proportional zur Abnahme eines Volumenstroms des fluiden Mediums, mit zunehmendem Abstand von der Drehachse, ist, die durch die Abgabe des fluiden Mediums durch die Abgabeelemente hervorgerufen wird.

9. Waschsystem nach einem der vorhergehenden Ansprüche, **dadurch gekennzeichnet, dass** alle Abgabeelemente Aₙ eines Wascharmsegments in einem Bereich von einer Mittellinie des Wascharmsegments, die in einer Ebene senkrecht zur Drehachse R verläuft, bis zu einer seitlichen Begrenzung des Wascharmsegments liegen, die in Bewegungsrichtung des Wascharmsegments vorne liegt.

10. Waschsystem nach einem der vorhergehenden Ansprüche, **dadurch gekennzeichnet, dass** mindestens eines der Abgabeelemente, bevorzugt alle Abgabeelemente, als Düsen ausgebildet sind, wobei bevorzugt mindestens eine Düse eine andere Abstrahlcharakteristik aufweist als eine andere Düse auf dem gleichen Wascharmsegment.

11. Waschsystem nach einem der vorhergehenden Ansprüche, **dadurch gekennzeichnet, dass** bei mindestens einem Wascharmsegment die Abgabeelemente so positioniert sind, dass in dem Bereich des Wascharmsegments, der sich von der Rotationsachse R aus bis zur halben maximalen radialen Ausdehnung des Wascharmsegments erstreckt, weniger Abgabeelemente angeordnet sind als in dem Bereich des Wascharmsegments, der sich von der halben maximalen radialen Ausdehnung des Wascharmsegments bis zur maximalen radialen Ausdehnung des Wascharmsegments erstreckt.

12. Wachsystem nach einem der vorhergehenden Ansprüche, **dadurch gekennzeichnet, dass** die Wascharmsegmente so ausgebildet sind, dass in den Bereichen der Wascharmsegmente, die sich von der Drehachse R aus bis zur halben maximalen radialen Ausdehnung des Waschsystems erstrecken, weniger Abgabeelemente angeordnet sind als in den Bereichen der Wascharmsegmente, die sich von der halben maximalen radialen Ausdehnung des Waschsystems bis zur maximalen radialen Ausdehnung des Waschsystems erstrecken.

13. Waschsystem nach einem der vorhergehenden Ansprüche, **dadurch gekennzeichnet, dass** mindestens ein Abgabeelement Aₙ so ausgebildet und auf einem Wascharmsegment angeordnet ist, dass eine Hauptabstrahlrichtung oder eine Mittelachse des Abgabebereichs des Abgabeelements Aₙ relativ zu Drehachse R um einen Winkel (γ₁) gekippt ist.

14. Waschsystem nach einem der vorhergehenden Ansprüche, **dadurch gekennzeichnet, dass** mindestens zwei Abgabeelemente Aₙ auf einem Wascharmsegment als Düsen ausgebildet sind, wobei die Düsen jeweils eine längliche Abgabeöffnung aufweisen, wobei eine Längsachse jeder der Abgabeöffnungen definiert wird, die sich in Richtung der längsten Ausdehnung der Abgabeöffnung erstreckt, wobei die beiden Abgabeelemente so angeordnet sind, dass die Längsachsen der beiden Abgabeelemente nicht parallel zueinander verlaufen und die Längsachse mindestens einer Abgabeöffnung so liegt, dass sie nicht die Drehachse R schneidet.

15. Geschirrspülmaschine, insbesondere gewerbliche Geschirrspülmaschine, die mindestens ein Waschsystem nach einem der vorhergehenden Ansprüche umfasst.

## Claims

1. Washing system for a dishwasher, which comprises a washing arm which is rotatable about an axis of rotation R, wherein the washing arm comprises at least one washing arm segment which extends out from the axis of rotation R,
wherein the at least one washing arm segment comprises N dispensing elements for dispensing a fluid medium, where N ≥ 3, wherein each dispensing element Aₙ is arranged spaced apart from the axis of rotation R at a distance rₙ, where n = 1...N,
wherein a connection line between the axis of rotation R and a first dispensing element A₁ of the at least one washing arm segment, which has the shortest distance r₁ of all dispensing elements Aₙ of this washing arm segment to axis of rotation R, forms in each case an internal angle αₙ, where n = 2 ... N, with a connection line between the axis of rotation R and that of the other dispensing element Aₙ of the same washing arm segment, where n = 2 ... N,
wherein an internal angle αₙ is greater for each dispensing element Aₙ, where n = 2 ... N, of a washing arm segment than an internal angle αₙ₋₁ for another dispensing element Aₙ₋₁, where n = 2 ... N, of the same washing arm segment, if the distance rₙ of the dispensing element Aₙ from the axis of rotation R is greater than the distance rₙ₋₁ of the dispensing element Aₙ₋₁ from the axis of rotation R, **characterized in that** the dispensing elements are arranged on the washing arm segment such that a difference between two internal angles αₙ and αₙ₋₁ for two different dispensing elements Aₙ and Aₙ₋₁ on the washing arm segment is at least 2°, and
the dispensing elements are arranged on the washing arm segment such that the internal angle αₘₐₓ for the dispensing element Aₘₐₓ, which, of all dispensing elements on this washing arm segment, has the greatest distance rₘₐₓ on this washing arm segment from the axis of rotation R, is at least 60°.

2. Washing system according to claim 1, **characterized in that** the dispensing elements are arranged on a washing arm segment such that a difference between two internal angles αₙ and αₙ₋₁ for two different dispensing elements Aₙ and Aₙ₋₁ on the washing arm segment is at least 3°, preferably at least 5°.

3. Washing system according to one of the preceding claims, **characterized in that** the dispensing elements Aₙ on one washing arm segment are respectively arranged at different distances rₙ from the axis of rotation R.

4. Washing system according to one of the preceding claims, **characterized in that** the washing arm comprises at least two washing arm segments, preferably exactly two washing arm segments, which extend in different directions from the axis of rotation R.

5. Washing system according to claim 4, **characterized in that** a cross section of the washing arm is designed to be substantially S-shaped or in the form of a mirror-image S in a plane perpendicular to the axis of rotation R.

6. Washing system according to one of claims 4 to 5, **characterized in that** the number of dispensing elements and/or the position of the dispensing elements on a washing arm segment differs from the number of dispensing elements and/or the position of the dispensing elements on another washing arm segment.

7. Washing system according to one of the preceding claims, **characterized in that** each washing arm segment has a supply channel, designed as a cavity, for accommodating a fluid medium and for supplying the fluid medium to the dispensing elements, wherein the cross section of the supply channel tapers in a plane perpendicular to a tangent of a center line of the washing arm segment as the distance from the axis of rotation R increases.

8. Washing system according to claim 7, **characterized in that** the tapering of the supply channel takes place by an amount, which is substantially proportional to the decrease of a volume flow of the fluid medium at an increasing distance from the axis of rotation, which decrease of the volume flow is caused by the dispensing of the fluid medium by the dispensing elements.

9. Washing system according to one of the preceding claims, **characterized in that** all dispensing elements Aₙ of a washing arm segment lie in an area from a center line of the washing arm segment, which runs in a plane perpendicular to the axis of rotation R, up to a lateral boundary of the washing arm segment, which lies at the front in the movement direction of the washing arm segment.

10. Washing system according to one of the preceding claims, **characterized in that** at least one of the dispensing elements, preferably all dispensing elements, is/are designed as nozzles, wherein preferably at least one nozzle has a different emission characteristic as another nozzle on the same washing arm segment.

11. Washing system according to one of the preceding claims, **characterized in that**, for at least one washing arm segment, the dispensing elements are positioned such that fewer dispensing elements are arranged in the area of the washing arm segment, which extends from the axis of rotation R out to one-half of the maximum radial extension of the washing arm segment, than in the area of the washing arm segment, which extends from one-half of the maximum radial extension of the washing arm segment to the maximum radial extension of the washing arm segment.

12. Washing system according to one of the preceding claims, **characterized in that** the washing arm segments are designed such that fewer dispensing elements are arranged in the areas of the washing arm segments, which extend from the axis of rotation R out to one-half of the maximum radial extension of the washing system, than in the areas of the washing arm segments, which extend from one-half of the maximum radial extension of the washing system to the maximum radial extension of the washing system.

13. Washing system according to one of the preceding claims, **characterized in that** at least one dispensing element Aₙ is designed and arranged on a washing arm segment such that a main emission direction or a center axis of the dispensing area of the dispensing element Aₙ is tilted by an angle (γ₁) relative to the axis of rotation R.

14. Washing system according to one of the preceding claims, **characterized in that** at least two dispensing elements Aₙ are designed on a washing arm segment as nozzles, wherein the nozzles each have an elongated dispensing opening, wherein a longitudinal axis is defined for each of the dispensing openings and extends in the direction of the longest extension of the dispensing opening, wherein the two dispensing elements are arranged such that the longitudinal axes of the two dispensing elements do not run parallel to one another, and the longitudinal axis of at least one dispensing opening lies such that it does not intersect with the axis of rotation R.

15. Dishwasher, in particular a commercial dishwasher, which comprises at least one washing system according to one of the preceding claims.

## Revendications

1. Système de lavage pour un lave-vaisselle, qui comprend un bras de lavage, qui est rotatif autour d'un axe de rotation R, dans lequel le bras de lavage comprend au moins un segment de bras de lavage qui s'étend à partir de l'axe de rotation R,
dans lequel l'au moins un segment de bras de lavage N comprend des éléments de distribution pour la distribution d'un milieu fluide, avec N ≥ 3, dans lequel chaque élément de distribution Aₙ est disposé à une distance rₙ, avec n = 1... N, de l'axe de rotation R,
dans lequel une ligne de liaison entre l'axe de rotation R et un premier élément de distribution A₁ de l'au moins un segment de bras de lavage, qui présente la plus courte distance n de tous les éléments de distribution Aₙ de ce segment de bras de lavage par rapport à l'axe de rotation R, forme, avec une ligne de liaison entre l'axe de rotation R et chacun des autres éléments de distribution Aₙ de ce même segment de bras de lavage, avec n = 2... N, un angle interne αₙ, avec n = 2... N,
dans lequel un angle interne αₙ pour chaque élément de distribution Aₙ, avec n = 2...N, d'un segment de bras de lavage, est supérieur à un angle interne αₙ₋₁ pour un autre élément de distribution Aₙ₋₁, avec n = 2... N, de ce même segment de bras de lavage, lorsque la distance rₙ entre l'élément de distribution Aₙ et l'axe de rotation R est supérieur à la distance rₙ₋₁ entre l'élément de distribution Aₙ₋₁ et l'axe de rotation R, **caractérisé en ce que** les éléments de distribution sont disposés sur le segment de bras de lavage de façon à ce qu'une différence entre deux angles internes αₙ et αₙ₋₁ soit égale à au moins 2° pour deux éléments de distribution différents Aₙ et Aₙ₋₁ et
les éléments de distribution sont disposés sur le segment de bras de lavage de façon à ce que l'angle interne αₘₐₓ pour l'élément de distribution Aₘₐₓ, qui présente, sur le segment de bras de lavage, la distance la plus grande rₘₐₓ de tous les éléments de distribution de ce segment de bras de lavage par rapport à l'axe de rotation R, soit d'au moins 60°.

2. Système de lavage selon la revendication 1, **caractérisé en ce que** les éléments de distribution sont disposés sur un segment de bras de lavage, de façon à ce qu'une différence entre deux angles internes αₙ et αₙ₋₁ pour deux éléments de distribution différents Aₙ et Aₙ₋₁ sur un segment de bras de lavage soit d'au moins 3°, de préférence d'au moins 5°.

3. Système de lavage selon l'une des revendications précédentes, **caractérisé en ce que** les éléments de distribution Aₙ sont disposés sur un segment de bras de lavage chacun à une distance différente rₙ de l'axe de rotation R.

4. Système de lavage selon l'une des revendications précédentes, **caractérisé en ce que** le bras de lavage comprend au moins deux segments de bras de lavage, de préférence exactement deux segments de bras de lavage, qui s'étendent de l'axe de rotation R dans différentes directions.

5. Système de lavage selon la revendication 4, **caractérisé en ce qu'**une section transversale du bras de lavage dans un plan perpendiculaire à l'axe de rotation R présente globalement une forme de S ou la forme d'un S inversé.

6. Système de lavage selon l'une des revendications 4 à 5, **caractérisé en ce que** le nombre d'éléments de distribution et/ou la position des éléments de distribution sur un segment de bras de lavage est différent du nombre d'éléments de distribution et/ou de la position des éléments de distribution sur un autre segment de bras de lavage.

7. Système de lavage selon l'une des revendications précédentes, **caractérisé en ce que** chaque segment de bras de lavage comprend un canal d'alimentation conçu sous la forme d'une cavité, pour le logement d'un milieu fluide et pour l'alimentation du milieu fluide vers les éléments de distribution, dans lequel la section transversale du canal d'alimentation dans un plan perpendiculaire à une tangente d'une ligne centrale du segment de bras de lavage se rétrécit lorsque la distance par rapport l'axe de rotation R augmente.

8. Système de lavage selon la revendication 7, **caractérisé en ce que** le rétrécissement du canal d'alimentation a lieu dans une mesure qui est globalement proportionnelle à la diminution d'un débit volumique du milieu fluide, lorsque la distance par rapport à l'axe de rotation augmente, qui est provoquée par la distribution du milieu fluide par les éléments de distribution.

9. Système de lavage selon l'une des revendications précédentes, **caractérisé en ce que** tous les éléments de distribution Aₙ d'un segment de bras de lavage au niveau d'une ligne centrale du segment de bras de lavage, qui s'étend dans un plan perpendiculaire à l'axe de rotation R, s'étendent jusqu'à une limitation latérale du segment de bras de lavage, qui se trouve à l'avant dans la direction de déplacement du segment de bras de lavage.

10. Système de lavage selon l'une des revendications précédentes, **caractérisé en ce qu'**au moins un des éléments de distribution, de préférence tous les éléments de distribution, sont conçus comme des buses, dans lequel, de préférence, au moins une buse présente une caractéristique d'émission différente d'une autre buse sur le même segment de bras de lavage.

11. Système de lavage selon l'une des revendications précédentes, **caractérisé en ce que**, dans au moins un segment de bras de lavage, les éléments de distribution sont positionnés de façon à ce que, dans la zone du segment de bras de lavage qui s'étend de l'axe de rotation R jusqu'à la moitié de l'extension radiale maximale du segment de bras de lavage, soient disposés moins d'éléments de distribution que dans la zone du segment de bras de lavage qui s'étend de la moitié de l'extension radiale maximale du segment de bras de lavage jusqu'à l'extension radiale maximale du segment de bras de lavage.

12. Système de lavage selon l'une des revendications précédentes, **caractérisé en ce que** les segments de bras de lavage sont conçus de façon à ce que, dans les zones des segments de bras de lavage qui s'étendent de l'axe de rotation R jusqu'à la moitié de l'extension radiale maximale du système de lavage, soient disposés moins d'éléments de distribution que dans les zones segments de bras de lavage qui s'étendent de la moitié de l'extension radiale maximale du système de lavage jusqu'à l'extension radiale maximale du système de lavage.

13. Système de lavage selon l'une des revendications précédentes, **caractérisé en ce qu'**au moins un élément de distribution Aₙ est conçu et disposé sur un segment de bras de lavage de façon à ce qu'une direction d'émission principale ou un axe central de la zone de distribution de l'élément de distribution Aₙ soit basculée par rapport à l'axe de rotation R d'un angle (γ₁).

14. Système de lavage selon l'une des revendications précédentes, **caractérisé en ce qu'**au moins deux éléments de distribution Aₙ sur un segment de bras de lavage sont conçus sous la forme de buses, dans lequel les buses comprennent chacune une ouverture de distribution allongée, dans lequel un axe longitudinal de chacune des ouvertures de distribution est définie, qui s'étend dans la direction de l'extension la plus longue de l'ouverture de distribution, dans lequel les deux éléments de distribution sont disposés de façon à ce que les axes longitudinaux des deux éléments de distribution ne soient pas parallèles entre eux et l'axe longitudinal d'au moins une ouverture de distribution soit disposée de façon à ne pas croiser l'axe de rotation R.

15. Lave-vaisselle, plus particulièrement lave-vaisselle professionnel, qui comprend au moins un système de lavage selon l'une des revendications précédentes.
